# EUROPÄISCHE PATENTSCHRIFT

(11) **EP 0 083 713 B1**
(45) Veröffentlichungstag und Bekanntmachung des Hinweises auf die Patenterteilung: **20.02.1985**
(21) Anmeldenummer: 82110751.3
(22) Anmeldetag: 20.11.1982
(51) Int. Cl.: B22C 9/00, B22C 9/10, B22C 9/24, B22C 13/12

(54) **Verfahren zur Herstellung eines hohlen Giessereikerns**
Method of producing a hollow foundry core
Procédé pour la fabrication d'un noyau de fonderie

(30) Priorität: 07.01.1982 DE 3200193
(43) Veröffentlichungstag der Anmeldung: 20.07.1983
(73) Patentinhaber: Klöckner-Humboldt-Deutz Aktiengesellschaft, 51149 Köln (DE)
(72) Erfinder: Haiduk, Klaus, D-5000 Köln 30 (DE)

## Beschreibung

Die Erfindung bezieht sich auf ein Verfahren zur Herstellung eines hohlen allseits geschlossenen Gießereikerns aus zwei Kernhälften, wobei jede Kernhälfte an einem inneren Hohlformteil und einer äußeren Kernkastenhälfte aus einem durch Begasung und/oder Erwärmung aushärtbaren Formsand geformt wird und anschließend die Kernhälften zusammengefügt werden. Daneben bezieht sich die Erfindung auf eine Vorrichtung zur Durchführung des erfindungsgemäßen Verfahrens nach dem Oberbegriff des Anspruches 6.

Bei der Herstellung von Gußstücken ist es zumeist erforderlich, vorgesehene Ausnehmungen oder Hohlräume durch die Anordnung von Gießereikernen in der Gießereiform zu schaffen. Diese Gießereikerne sollen nach dem Gießen weitgehend zerfallen, um Entkernarbeit zu vermeiden und die Gußschwindung nicht zu behindern. Um dies zu erreichen, aber auch um teures Kernsandmaterial einzusparen, werden Gießereikerne, soweit es ihre geometrische Form und das angewandte Herstellverfahren zulassen, innen ausgespart. So besteht beispielsweise die Möglichkeit, einen einteiligen Gießereikern, der innen ausgehöhlt ist, herzustellen, indem während des Formvorgangs in den Formsand ein fester oder beweglicher Dorn eintaucht, der nach dem Aushärten des Formsandes aus dem Gießereikern herausgezogen wird. Von Nachteil dabei ist, daß sich auf diese Weise kein Gießereikern mit gleichmäßiger Wandstärke herstellen läßt und folglich eine gleichmäßige Aushärtung des geformten Geißereikerns nicht möglich ist. Außerdem hat der fertige Gießereikern eine Öffnung die beim späteren Gießvorgang durch andere Formteile verschlossen werden muß, da ansonsten Gußeisenschmelze in das Innere des Kerns eindringen würde.

Weiterhin ist bei einem bekannten Verfahren der im Oberbegriff des Anspruchs 1 bzw. des Anspruches 6 aufgeführten Gattung (DE-A-17 58 959) ein Formen von zwei Kernhälften an zwei entsprechenden Formmaschinen vorgesehen, wobei jeder Formmaschine eine Kernkastenhälfte und ein an Hubzylindern befestigtes Hohlformungsteil zugeordnet ist. In einem ersten Arbeitsgang werden die beiden Kernhälften an der Formmaschine hergestellt, sodann werden die beiden Kernkastenhälften zusammen mit den in ihnen verbleibenden Kernhälften zu einer Zusammenbaustation transportiert. In der Zusammenbaustation werden die Kernkastenhälften übereinandergestapelt und mittels eines Preßwerkzeuges zusammengepreßt, so daß sich die jeweiligen Kernhälften miteinander verbinden. Dieses Verfahren ist aufgrund seiner verschiedenen Arbeitsgänge sehr aufwendig. Andererseits ist das genaue Ausrichten der beiden Kernkastenhälften sehr schwierig, wobei sich nicht vermeiden läßt, daß die Maßhaltigkeit der Kerne leidet, d. h. es kann Versatz zwischen den Kernhälften eintreten oder durch das Zusammenpressen wird eine Gesamthöhe des Gießereikerns erzielt, die mit dem gewünschten Maß nicht übereinstimmt.

Es ist daher Aufgabe der vorliegenden Erfindung, die vorstehend beschriebenen Schwierigkeiten zu vermeiden und ein Verfahren und eine Vorrichtung zu schaffen, mit dem bzw. der die Herstellung von optimal ausgesparten Hohlkernen mittels Hohlformungsteilen in einem einzigen Arbeitsgang möglich ist.

Diese Aufgabe wird bei einem Verfahren der in Rede stehenden Gattung durch die im Kennzeichen des Anspruchs 1 aufgeführten Merkmale gelöst.

Danach kann in einem Arbeitsgang, der sich aus kleinen Verfahrensschritten zusammensetzt, an einer Maschine ein kompletter hohler Gießereikern hergestellt werden. Bei einem geringen Aufwand für die Steuerung des Verfahrens ist die erzielbare Maßgenauigkeit des Gießereikerns sehr hoch, denn die Kernkastenhälften behalten während des gesamten Herstellungsvorganges ihre fluchtende Lage bei. Es muß nur die beiderseits Hohlformungsteile aufweisende Mittelplatte zu Beginn und nach Beendigung des Formvorgangs in diese Fluchtung bzw. aus ihr heraus geschwenkt werden. Auf diese Weise lassen sich hohle Gießereikerne herstellen, die eine gleichmäßige Wandstärke und eine ansatzlose Verbindungsstelle haben.

Außerdem ist von besonderem Vorteil, wenn, wie weiterhin vorgeschlagen, vor dem Verschwenken der Mittelplatte zwischen die beiden Kernkastenhälften beiderseits der Mittelplatte Elemente einer Klemmverbindung automatisch oder von Hand angebracht werden. Diese Elemente ragen beim anschließenden Befüllen der Kernkastenhälfte in den Kernsand hinein und verankern sich während des Aushärtens darin. Beim anschließenden Zusammenfügen der Kernhälften rastet dann das eine auf der Verbindungsfläche der einen Formhälfte befestigte Element in das Element der anderen Formhälfte ein, und die Kernhälften sind auf diese Weise unverrückbar aneinander befestigt. Es besteht aber auch die Möglichkeit, vor dem Zusammenfügen der Kernhälften an der Verbindungsfläche zumindest einer der Kernhälften automatisch oder manuell einen schnellhärtenden Kleber aufzutragen.

Es können aber auch, wie in einem anderen Ausgestaltungsbeispiel der Erfindung vorgeschlagen wird, direkt während des Formvorganges mittels an den Stirnseiten der Mittelplatte angeordneter Formteile besondere Profile in bzw. an die Verbindungsfläche der Kernhälften geformt werden. Beim anschließenden Zusammenfügen der Kernhälften wirken diese Profile paarweise zusammen, indem sie die Kernhälften unverrückbar aneinander befestigen.

Eine Vorrichtung zur Durchführung des beschriebenen Verfahrens ist gegenstand des Anspruchs 6. Danach wird u. a. empfohlen, die Formkastenhälften in horizontaler oder vertikaler Ebene fluchtend an Hydraulikzylindern zu befestigen. Diese Hydraulikzylinder fahren die Kernkastenhälften vor dem Einfüllen des Kernsandes beiderseits gegen die über einen Werkzeugträger in die Fluchtung eingeschwenkte oder eingefahrene Mittelplatte.

Weiterhin werden besondere Arten von Klemmverbindungen für die Anordnung in Bohrungen an beiden Stirnseiten der Mittelplatte vorgeschlagen. Vorteilhaft ist, wenn diese Klemmverbindungen nach dem Prinzip des Druckknopfverschlusses ausgebildet sind, d. h. daß das eine Element einen vorstehenden Teil:aufweist, der beim Zusammenfahren der Formhälften in eine entsprechend geformte elastische Ausnehmung einrastet. Es besteht aber auch die Möglichkeit, nach dem Prinzip der Morsekegelverbindung einerseits der Mittelplatte ein Element mit Außenkegel und auf der anderen gegenüberliegenden Seite der Mittelplatte ein Element mit Innenkegel anzuordnen. Beim Zusammenfügen der Kernhälften rastet bei dieser Ausgestaltung dann das in der einen Kernhälfte verankerte Element mit Außenkegel in das in der anderen Kernhälfte verankerte Element mit Innenkegel ein. Auf diese Weise läßt sich die Lage der beiden Kernhälften zueinander genauestens fixieren.

Zur weiteren Erläuterung der Erfindung wird auf die Zeichnung verwiesen, in der ein Ausführungsbeispiel vereinfacht dargestellt ist. In jeder der Figuren ist einer der Verfahrensschritte schematisch erläutert. Es zeigen :
Figur 1 die beiden auseinander gefahrenen Kernkastenhälften im Teillängsschnitt und die Mittelplatte zu Beginn des Verfahrens,
Figur 2 eine Anordnung nach dem Zusammenfahren der Kernkastenhälften am Mittelteil und dem Einschießen oder Einfüllen des Formsandes,
Figur 3 eine Anordnung, bei der der fertige Kern nach dem Entfernen der Mittelplatte und dem Zusammenfügen der Kernhälften von einer Kernkastenhälfte gehalten wird und
Figur 4 eine Anordnung nach dem Verschwenken einer Kernkastenhälfte, vor dem Ausstoßen des fertigen Gießereikerns auf eine Ablage.

In den Fig. 1 bis 4 sind mit 1 und 2 zwei Kernkastenhälften bezeichnet, die zusammen zur Formung der Außenkontur des herzustellenden Gießereikerns dienen. Diese beiden Kernkastenhälften 1 und 2 sind jeweils an den Enden von Kolbenstangen 3 und 4 nicht näher dargestellter Hydraulikzylinder befestigt. Weiterhin ist mit 5 eine Mittelplatte bezeichnet, die an einem ebenfalls nicht dargestellten Werkzeugträger befestigt ist und an deren Stirnseiten jeweils ein Hohlformungsteil 6 bzw. 7 angeordnet ist. Außerdem hat die Mittelplatte 5 an ihrer einen Stirnseite mehrere um das Hohlformungsteil 6 herum angeordnete Vorsprünge 8, die zur Aufnahme von Elementen 9 einer Klemmverbindung 10 dienen. Dem Vorsprung 8 genau gegenüberliegend an der anderen Stirnseite der Mittelplatte sind zur Aufnahme von Elementen 11 der Klemmverbindung 10 Ausnehmungen 12 vorgesehen.

In der Fig. 1 ist die Anordnung in ihrer Grundstellung gezeigt, d. h. die beiden Kernkastenhälften 1 und 2 sind über die Kolbenstangen 3 und 4 auseinander gefahren und die Mittelplatte 5, die zwar schon mit den Elementen 9 und 11 der Klemmverbindung ausgerüstet ist, wurde noch nicht zwischen die beiden Kernkastenhälften 1 und 2 geschwenkt.

Nach der Fig. 2 hat der Werkzeughalter bereits die Mittelplatte 5 zwischen die beiden Kernkastenhälften 1 und 2 geschwenkt, die Kernkastenhälften 1 und 2 sind über die Kolbenstangen 3 und 4 zusammengefahren worden, so daß sie die Hohlformungsteile 6 und 7 umschließen und mit ihren Enden am Mittelteil 5 anliegen. Außerdem ist nach der Fig. 2 bereits der Formsand in den Zwischenraum zwischen Kernkastenhälfte 1, Hohlformungsteil 6 und Mittelteil 5 einerseits und Kernkastenhälfte 2, Hohlformungsteil 7 und Mittelteil 5 andererseits eingebracht.

Die Fig. 3 zeigt die Anordnung in einem Stand des Verfahrens, in dem nach dem Auseinanderbewegen der Kernkastenhälften zusammen mit in ihnen ausgehärteten Kernhälften die Mittelplatte 5 zwischen den Kernkastenhälften 1 und 2 herausgeschwenkt wurde, die Kernhälften 13 und 14 an den Elementen 9 und 11 der Klemmverbindung 10 durch Zusammenfahren der Kernkastenhälften 1 und 2 zusammengefügt worden sind und die eine Kernkastenhälfte 1 von dem fertigen Gießereikern abgehoben hat. Die Kernkastenhälfte 2 hält den fertigen, aus den Kernhälften 13 und 14 hergestellten Gießereikern und verschwenkt ihn, wie aus der Fig. 4 hervorgeht, um ihn nach dem Absetzen auf einer Ablage 15 oder einem Förderband freizugeben. Der fertige Gießereikern steht somit für die Verwendung in einer Gießform zur Verfügung.

Das Verfahren ist anwendbar bei allen bekannten, maschinellen, kalten und heißen Kernherstellprozessen.

## Patentansprüche

1. Verfahren zur Herstellung eines hohlen allseits geschlossenen Gießereikerns aus zwei Kernhälften (13, 14), wobei jede Kernhälfte (13, '14) an einem inneren Hohlformteil (6 bzw. 7) und einer äußeren Kernkastenhälfte (1 bzw. 2) aus einem durch Begasung und/oder Erwärmung aushärtbaren Formsand geformt wird und anschließend die Kernhälften (13, 14) zusammengefügt werden, gekennzeichnet durch folgende.Verfahrensschritte :
a) Schwenken oder Einfahren einer beiderseits Hohlformungsteile (6, 7) aufweisenden Mittelplatte (5) zwischen die mit Abstand zueinander gehaltenen, koaxial angeordneten Kernkastenhälften (1, 2) ;
b) Zusammenfahren der Kernkastenhälften (1, 2), bis diese die Hohlformungsteile (6, 7) umschließen und an der Mittelplatte (5) anliegen ;
c) Einschieben oder Einfüllen des Form sandes in die Kernkastenhälften (1, 2) und Aushärtung des Formsandes durch Begasung und/ oder Erwärmung der Kernkastenhälften (1, 2) und/oder der Mittelpatte (5) ;
d) Auseinanderbewegen der Kernkastenhälften (1, 2) zusammen mit den jeweils geformten Kernhälften (13, 14) und Herausschwenken oder Ausfahren von Mittelplatte (5) mit Hohlformungsteilen (6, 7) aus dem Zwischenraum zwischen den Kernkastenhälften (1, 2) ;
e) Zusammenfügen der Kernhälften (13, 14) durch Zusammenfahren der Kernkastenhälften (1, 2) gemeinsam mit den Kernhälften (13, 14) ;
f) Ausdrücken des fertigen Kerns aus einer Kernkastenhälfte (1), Transport des fertigen Kerns mittels der anderen Kernkastenhälfte (2) zu einem Förderband oder einer Ablage (15), Auswerfen des fertigen Kerns aus der anderen Kernkastenhälfte (2) und Übergabe an das Förderband bzw. die Ablage (15).

2. Verfahren nach Anspruch 1, dadurch gekennzeichnet, daß vor dem Schwenken der Mittelplatte (5) zwischen die beiden Kernkastenhälften (1, 2) an beiden Stirnseiten der Mittelplatte (5) paarweise zusammenwirkende Elemente (9, 11) von Klemmverbindungen (10) angeordnet werden, die sich im später eingebrachten und ausgehärteten Formsand verankern und nach dem Zusammenfahren der Kernhälften (13, 14) diese unverrückbar aneinander befestigen.

3. Verfahren nach Anspruch 1, dadurch gekennzeichnet, daß mittels an den Stirnseiten der Mittelplatte (5) vorgesehen Formteilen jeweils in bzw. an die Verbindungsflächen der Kernhälften (13, 14) paarweise zusammenwirkende Elemente von Klemmverbindungen aus Formsand geformt werden, die zur unverrückbaren Befestigung der Kernhälften (13, 14) aneinander dienen.

4. Verfahren nach einem der vorhergehenden Ansprüche, dadurch gekennzeichnet, daß vor dem Zusammenfügen der Kernhälften (13, 14) an der Verbindungsfläche zumindest einer der Kernhälften (13, 14) ein schnellhärtender Kleber aufgetragen wird.

5. Verfahren nach einem der vorhergehenden Ansprüche, dadurch gekennzeichnet, daß die beiden Kernkastenhälften (1, 2) zum Formen und Zusammenfügen des Kerns in horizontaler Richtung bewegt werden, während eine Kernkastenhälfte (2) zum Transport des Kerns um 90° verschwenkt wird.

6. Vorrichtung zur Durchführung des Verfahrens nach Anspruch 1 zur Herstellung eines hohlen allseits geschlossenen Gießereikerns aus zwei Kernhälften (13, 14) mit einer Trägereinrichtung (3, 4) zur Aufnahme einer äußeren Kernkastenhälfte (1, 2) sowie mit einem mit der äußeren Kernkastenhälfte (1, 2) zusammenwirkenden, an einem bewegbaren Halteelement (5) angeordneten inneren Hohlformteil (6, 7) und mit Mitteln zur Zuführung und zur Aushärtung mittels Begasung und/oder Erwärmung von Formsand, dadurch gekennzeichnet, daß die äußeren Kernkastenhälften (1, 2) von zwei zusammengehörigen kernhälften in horizontaler oder vertikaler Ebene fluchtend an als ein- und ausfahrbare Hydraulik- oder Pneumatikzylinder (3, 4) ausgebildeten Trägereinrichtungen befestigt sind, daß die inneren Hohlformteile (6, 7) der zusammengehörigen Kernhälften in koaxialer Anordnung an einer gemeinsamen schwenk- oder einfahrbaren Mittelplatte (5) befestigt sind und daß eine vorzugsweise schwenkbare Vorrichtung zum Transport einer Kernkastenhälfte zu einem Förderband oder einer Ablage (15) vorgesehen ist.

7. Vorrichtung nach Anspruch 6, dadurch gekennzeichnet, daß die Mittelplatte (5) an ihren beiden Stirnseiten einander gegenüberliegende und fluchtende Ausnehmungen (12) bzw. Vorsprünge (8) aufweist, in bzw. auf die jeweils die paarweisen Elemente (9, 11) der Klemmverbindung (10) steckbar sind.

8. Vorrichtung nach Anspruch 6 oder 7, dadurch gekennzeichnet, daß die Klemmverbindungen (10) nach dem Prinzip des Druckknopfverschlusses ausgebildet sind.

9. Vorrichtung nach Anspruch 6 oder 7, dadurch gekennzeichnet, daß die Klemmverbindungen (10) einerseits ein Element mit Au- ßenkegel und andererseits ein Element mit Innenkegel aufweisen.

10. Vorrichtung nach einem der Ansprüche 6 bis 9, dadurch gekennzeichnet, daß am Werkzeugträger eine Sprühvorrichtung angeordnet ist, die zwischen die Kernhälften (13,14) schwenkbar ist und zum Auftragen eines Klebers dient.

## Claims

1. A method of producing a hollow foundry core, which is covered-in all-round, from two core halves (13, 14), in which each core half (13, 14) is moulded on an internal hole-forming mould part (6 and 7 respectively) and on an external core-box half (1 and 2 respectively) by gassing and/or heating hardenable moulding sand, and in which thereafter the two core halves (13, 14) are united, characterized by the following process steps :
a) tilting or inserting an intermediate plate (5) having the hole-forming mould part (6 and 7 respectively) on each of its main faces between the spacedly held but coaxially arranged core- box halves (1, 2) ;
b) moving the core-box halves (1, 2) towards each other so that they surround the hole-forming mould parts (6,7) and about against the intermediate plate (5) ;
c) injecting or pouring the moulding sand into the corebox halves (1, 2) and hardening the sand by gassing it and/or by heating the core-box halves (1, 2) and/or the intermediate plate (5) ;
d) moving apart the core-box halves (1, 2) including the respective core halves (13, 14) moulded therein and tilting back or withdrawing the intermediate plate (5) from the space between the core-box halves (1, 2) ;
e) uniting the core halves (13, 14) by moving the corebox halves (1, 2) towards each other ;
f) pressing the completed core out of one of the corebox halves (1) and moving it with the aid of the other core-box half (2) towards a conveyor belt or a storage place (15), pressing the completed core out of the other core-box half (2) and transferring it to the conveyor belt or storage place (15).

2. A process according to claim 1, characterized in that the intermediate plate (5) is provided, prior to being tilted between the two core- box halves (1, 2), at each of its two end faces with elements (9 and 11 respectively) of clamping joints (10), which elements interact in pairs, which are anchored in the subsequently inserted and then hardened moulding sand and which underangeably secure the core halves (13, 14) to one another after the core halves have been moved one against the other.

3. A process according to claim 1, characterized in that elements - which interact in pairs - of clamping joints are formed of the moulding sand into and, respectively, on to the joining surfaces of the cores halves (13, 14) by means of mould parts provided at the end faces of the intermediate plate (5), which elements serve to secure the core halves (13, 14) non-derangeably to one another.

4. A process according to any of the preceding claims, characterized in that a fast-setting adhesive is applied, prior to the core halves (13, 14) being united, to the joining surface of at least one of the core halves (13, 14).

5. A process according to any of the preceding claims, characterized in that the core-box halves (1, 2) are moved in horizontal direction for moulding and uniting the core, and in that one of the core-box halves (2) is tilted through an angle of 90° for moving the core.

6. An appliance for carrying out a process according to claim 1 for producing a hollow foundry core, which is covered-in all-round, from two core halves (13, 14), the appliance comprising : carriers (3 and 4 respectively) for holding a respective one of the external core-box halves (1, 2) ; the internal hole-forming parts (6, 7) interacting with the external core-box halves (1, 2) and being arranged on the movable holding element (5) ; and means for the conveyance of moulding sand and for hardening the sand by gassing and/or heating it, characterized in that the external core-box halves (1, 2) for two correlated core halves are horizontally and vertically aligned and mounted on the carriers constructed as reciprocatable hydraulic or pneumatic cylinders (3, 4), that the internal hole-forming mould parts (6, 7) for the correlated core halves are mounted coaxially on the tiltable or insertable intermediate plate (5) which is common to both of them, and in that a, preferably tiltable, device is provided for moving one core-box half towards the conveyor belt or storage place (15).

7. An appliance according to claim 6, characterized in that the intermediate plate (5) is provided at its two end faces with oppositely arranged aligned recesses (12) and projections (8) respectively into which the respective paired elements (9, 11) of the clamping joints (10) are insertable or on which they are mountable.

8. An appliance according to claim 6 or claim 7, characterized in that the clamping joints (10) are designed to operate like a press-stud connection.

9. An appliance according to claim 6 or claim 7, characterized in that one of the elements of the clamping joints (10) tapers outwardly and the other element inwardly.

10. An appliance according to any of the claims 6 to 9, characterized in that a spray device is arranged on a tool holder, is tiltable into the space between the core halves (13, 14) and serves to apply the adhesive.

## Revendications

1. Procédé pour la fabrication d'un noyau de fonderie creux fermé sur tous ses côtés à partir de deux moitiés de noyau (13, 14) par lequel chaque moitié de noyau (13, 14) est formée sur une pièce de moule creuse inférieure (6 et 7) et une moitié de boîte à noyau extérieure (1 et 2), au moyen de sable de moulage, durci par dégazage et/ou chauffage, les moitiés de noyau (13 et 14) étant ensuite assemblées entre elles, procédé caractérisé par les étapes suivantes :
a) pivotement ou introduction d'une plaque médiane (5) pourvue, de chaque côté, d'éléments de formage creux (6, 7), entre des moitiés de boîte à noyau (1, 2) disposées coaxialement et maintenues espacées entre elles ;
b) rapprochement des moitiés de boîte à noyau (1, 2) jusqu'à ce que celles-ci entourent les éléments de formage creux (6, 7) et s'appliquent contre la plaque médiane ;
c) introduction ou remplissage du sable de moulage dans les moitiés de boîte à noyau (1, 2) et durcissement de ce sable de moulage par dégazage et/ou chauffage des moitiés de boîte à noyau (1, 2) et/ ou de la plaque médiane (5),
d) séparation des moitiés de boîte à noyau (1, 2) contenant les moitiés de noyau formées (13, 14) et pivotement vers l'extérieur ou extraction de la plaque médiane (5) avec les pièces de moule creuses (6, 7) hors de l'espace intermédiaire entre les moitiés de boîte à noyau,
e) rapprochement jointif des moitiés de noyau (13, 14) par rapprochement des moitiés de boîte à noyau (1, 2) contenant les moitiés de noyau (13, 14),
f) expulsion du noyau fini hors de l'une des moitiés de boîte à noyau (1), transport du noyau fini, au moyen de l'autre moitié de boîte à noyau (2) vers une bande transporteuse ou une surface de dépôt (15), expulsion du noyau fini hors de l'autre moitié de boîte à noyau (2) et transfert sur la bande transporteuse ou la surface de dépôt.

2. Procédé suivant la revendication 1, caractérisé en ce que, avant le pivotement de la plaque médiane (5), il est disposé, entre les deux moitiés de boîte à noyau (1, 2) de chaque côté de la plaque médiane (5), une paire d'éléments coopérants (9, 11) de la liaison de blocage (10) qui se trouvent ancrés dans le sable de moulage introduit ensuite et durci, et, après rapprochement jointif des moitiés de noyau, celles-ci, sont fixées de manière inséparable.

3. Procédé suivant la revendication 1, caractérisé en ce que, au moyen de pièces de forme prévues sur les faces frontales de la plaque médiane, dans et sur les surfaces de liaison des moitiés de noyau (13, 14), des éléments de liaison de blocage coopérant entre eux par paire sont formés en sable de moulage qui servent à une fixation non séparable des moitiés de noyau (13 et 14) entre elles.

4. Procédé suivant l'une quelconque des revendications 1 à 3, caractérisé en ce que, avant le rapprochement jointif des moitiés de noyau (13, 14), est appliqué sur la surface de jonction d'au moins l'une des moitiés de noyau, un adhésif à durcissement rapide.

5. Procédé suivant l'une quelconque des revendications 1 à 4, caractérisé en ce que les deux moitiés de boîte à noyau (1, 2), en vue du formage et de leur assemblage, sont déplacées en direction horizontale, tandis qu'une des moitiés de boîte à noyau (2) est pivotée de 90° pour le transport du noyau.

6. Dispositif pour l'application du procédé suivant la revendication 1 pour la fabrication d'un noyau creux fermé sur tous ses côtés, en deux moitiés de noyau (13,14), avec une installation de support (3, 4) pour recevoir une moitié extérieure de boîte à noyau (1, 2) ainsi qu'avec une pièce de moule creuse intérieure (6, 7) coopérant avec la moitié de boîte à noyau extérieure (1, 2) disposée sur un élément de maintien déplaçable (5) et avec des moyens pour l'amenée de sable de moulage et son durcissement par dégazage et/ou échappement, dispositif caractérisé en ce que les moitiés de boîte à noyau (1, 2) de deux moitiés de noyau correspondantes, alignées dans un plan horizontal et un plan vertical sont fixées à des installations de transport constituées comme cylindres de vérin hydraulique ou pneumatique rétractable et déployable (3, 4), les pièces de moule creuses intérieures (6, 7) des moitiés de noyau correspondantes étant fixées à une plaque médiane commune (5) en disposition coaxiale de manière à pouvoir pivoter ou être déplacée vers l'intérieur, un dispositif de transport, de préférence pivotable, étant prévu pour le transport de l'une des moitiés de noyau vers une bande transporteuse ou une surface de dépôt.

7. Dispositif suivant la revendication 6, caractérisé en ce que la plaque médiane (5) est pourvue sur ses deux faces, d'évidements se faisant face et alignés (12), et d'appendices saillants (8) dans lesquels peuvent être enfichés prévus sur chacun des éléments par paires (9, 11) de la liaison de blocage (10).

8. Dispositif suivant l'une des revendications 6 ou 7, caractérisé en ce que les liaisons de blocage (10) sont constituées suivant le principe de fermeture à bouton de pression.

9. Dispositif suivant l'une des revendications 6 ou 7, caractérisé en ce que les liaisons de blocage (10) comprennent, d'une part, un élément pourvu d'un cône extérieur et, d'autre part, un élément pourvu d'un cône intérieur.

10. Dispositif suivant l'une quelconque des revendications 6 à 9, caractérisé en ce que, sur le support d'outil, est disposée une installation de pulvérisation pivotante entre les moitiés de noyau (13, 14) pour l'apport d'un adhésif.
